# EUROPÄISCHE PATENTSCHRIFT

(11) **EP 1 462 386 B1**
(45) Veröffentlichungstag und Bekanntmachung des Hinweises auf die Patenterteilung: **30.11.2005**
(21) Anmeldenummer: 04006477.6
(22) Anmeldetag: 18.03.2004
(51) Int. Cl.: B65D 77/06

(54) **Transport- und Lagerbehälter für Flüssigkeiten**
Transport and storage container for liquid
Récipient de transport et de stockage pour liquide

(30) Priorität: 26.03.2003 DE 10313481
(43) Veröffentlichungstag der Anmeldung: 29.09.2004
(73) Patentinhaber: PROTECHNA S.A., 1701 Fribourg (CH)
(72) Erfinder: Schütz, Udo, 56242 Selters/Westerwald (DE)
(74) Vertreter: Pürckhauer, Rolf

(56) Entgegenhaltungen:
- DE-A- 10 042 296
- DE-U- 29 824 096
- US-A- 4 597 504

## Beschreibung

Die Erfindung betrifft einen Transport- und Lagerbehälter für Flüssigkeiten, mit einem palettenartigen Untergestell aus elektrisch leitfähigem Metall oder einem elektrisch leitfähigen Kunststoff, einem auf dem Untergestell stehenden, austauschbaren, ein- oder mehrschichtigen Innenbehälter aus Kunststoff mit einer elektrisch leitfähigen Außenschicht zur elektrischen Erdung der Behälteraußenflächen, der als quaderförmiger oder kubischer Behälter mit vier Seitenwänden, einem unteren und einem oberen Boden, einem verschließbaren Einfüllstutzen am oberen Boden und einem an einer Seitenwand im Bereich des unteren Bodens angeordneten Auslaufstutzen zum Anschluß einer Entnahmearmatur ausgebildet ist, sowie mit einem den Innenbehälter umgebenden Außenmantel aus metallischen Gitterstäben oder aus Blech

Ein aus der DE 101 24 681 A1 bekannter Transport- und Lagerbehälter dieser Art für Flüssigkeiten ist mit einer elektrischen Erdung des Kunststoffinnenbehälters ausgestattet, die einen elektrisch leitfähigen Bereich aufweist, der einstückig von einer Innenseite zu einer Außenseite des Innenbehälters geführt ist. Der Kunststoffinnenbehälter weist eine elektrisch leitfähige Außenschicht auf, die zusammen mit dem Außenmantel aus metallischen Gitterstäben oder Blech und dem metallischen Untergestell als eine äußere elektrische Erdung dient, um eine elektrisch statische Aufladung der Oberfläche des Kunststoffinnenbehälters durch Reibung beim Transport und beim Handling der Behälter zu verhindern.

Zur elektrischen Erdung des Füllraumes des Kunststoffinnenbehälters wird die Entnahmearmatur des Behälters verwendet, die als Schieber ausgebildet ist, der mittels einer Überwurfmutter an dem Auslaufstutzen des Innenbehälters befestigt ist und dessen Einlaufstutzen in den Füllraum hineinragt. Das Schiebergehäuse weist eine innere und eine äußere Lackschicht mit elektrisch leitfähigen Polymeren auf. Elektrische Ladungen, die beim Befüllen und beim Entleeren des Innenbehälters und beim Rühren von Flüssigkeiten in dem Innenbehälter zum Beispiel zu Mischzwecken durch Flüssigkeitsreibung an der Innenfläche des Behälters und in der Flüssigkeit entstehen, werden über das Schiebergehäuse, die aus einem elektrisch leitfähigen Material hergestellte Überwurfmutter, die Außenschicht des Innenbehälters, den Außenmantel des Transport- und Lagerbehälters und dessen palettenartiges Untergestell abgeleitet.

Die dauerantistatische Ausrüstung der Entnahmearmatur des Innenbehälters, die für die innere elektrische Erdung des Innenbehälters des Transport- und Lagerbehälters erforderlich ist, führt zu einer Verteuerung der Herstellungskosten des Behälters.

Die DE 197 31 518 A1 beschreibt einen Transport- und Lagerbehälter für Flüssigkeiten, der durch eine auf den Kunststoffinnenbehälter aufgesetzte Gitterhaube aus dünnem Metalldraht oder ein auf den Innenbehälter aufgebrachtes elektrisch leitfähiges Netz oder Gewebe elektrisch geerdet ist. Durch diese äußere Erdung werden nur die auf der Behälteroberfläche auftretenden elektrischen Ladungen abgeleitet. Ferner ist die elektrische Erdung des Flüssigkeitsbehälters durch eine Gitterhaube, ein Netz oder ein Gewebe technisch aufwendig und führt zu einer entsprechenden Erhöhung der Herstellungskosten.

Bei einem in der DE 198 15 082 A1 beschriebenen Transport- und Lagerbehälter für Flüssigkeiten ist in der am Auslaufstutzen des Innenbehälters angebrachten Entnahmearmatur ein Erdungsteil angeordnet, das als ein gekrümmtes Blech oder Plättchen aus Metall ausgebildet ist, das sich über einen Teilbereich der Innenbohrung der Entnahmearmatur erstreckt und über eine Befestigungsschraube und ein Erdungskabel an das Untergestell des Behälters angeschlossen ist. Durch diese innere Erdung werden nur die in der Flüssigkeit aufgrund von Flüssigkeitsreibung sich bildenden elektrischen Ladungen abgeleitet. Ferner besteht bei diesem Flüssigkeitsbehälter die Gefahr, daß beim Transport und der Lagerung von aggressiven Flüssigkeiten das Erdungsteil von der Flüssigkeit derart beschädigt wird, daß die elektrische Erdung nicht mehr funktionstüchtig ist.

Der Erfindung liegt die Aufgabe zugrunde, den gattungsgemäßen Transport- und Lagerbehälter für Flüssigkeiten im Hinblick auf eine sichere und umfassende Erdung des Kunststoffinnenbehälters und eine preisgünstige Herstellung weiterzuentwickeln.

Diese Aufgabe wird erfindungsgemäß gelöst durch einen Transport- und Lagerbehälter für Flüssigkeiten mit den Merkmalen des Patentanspruchs 1.

Die Unteransprüche beinhalten vorteilhafte und zweckmäßige Weiterbildungen der Erfindung.

Die Erfindung beruht darauf, bei einem Transport- und Lagerbehälter für Flüssigkeiten, der mit einem mehrschichtigen Kunststoffinnenbehälter mit einer elektrisch leitfähigen Außenschicht, einem als Gittermantel aus Metall oder als Blechmantel ausgebildeten Außenmantel sowie einem palettenartigen Untergestell aus Metall oder einem elektrisch leitfähigen Kunststoff ausgestattet ist, das äußere zylindrische Ende des mit einem Außengewinde versehenen Auslaufstutzens, der mit dem Innenbehälterkörper einteilig blasgeformt ist, zu einem Innenring mit einer ringförmigen, elektrisch leitfähigen Innenschicht einzuziehen, die mit dem flüssigen Füllgut in Kontakt steht und damit eine innere Erdung des Füllraumes des Innenbehälters bildet, so daß elektrische Ladungen, die beim Transport durch eine gegenseitige Reibung von Innenbehälter und Außenmantel an der Behälteroberfläche auftreten und die sich beim Befüllen und Entleeren des Transport- und Lagerbehälters und beim Rühren von Flüssigkeiten in dem Behälter z.B. zu Mischzwecken durch Flüssigkeitsreibung in der Flüssigkeit bilden, über die elektrisch leitfähige Innen- und Außenschicht des Auslaufstutzens des Innenbehälters, die Außenschicht des Innenbehälters, den Außenmantel und das Untergestell in den Boden abgeleitet werden. Durch die elektrisch leitende Ausbildung des Auslaufstutzens des Innenbehälters, in dessen Durchflußöffnung bei der Entnahme von Flüssigkeit aus dem Behälter aufgrund der Auslaufgeschwindigkeit der Flüssigkeit die größte Flüssigkeitsreibung im Behälter auftritt, wird eine elektrostatische Aufladung der Flüssigkeit und des Behälters auf eine einfache und wirkungsvolle Weise vermieden. Die elektrische Erdung der Behälteroberfläche des Kunststoffinnenbehälters und der in diesem zu transportierenden bzw. zu lagernden Flüssigkeiten ermöglicht auch die Verwendung des Transport- und Lagerbehälters als Gefahrgutbehälter für feuergefährliche Flüssigkeiten und Emulsionen wie Lösungsmittel, Farben und Lacke mit einem Flammpunkt <61°C sowie den Einsatz des Behälters in Betriebsräumen, in denen sich eine explosive Atmosphäre durch Gase, Dämpfe und Nebel bilden kann.

Der erfindungsgemäße Transport- und Lagerbehälter für Flüssigkeiten ist nachstehend anhand von Zeichnungsfiguren erläutert, die folgendes darstellen:
- Fig. 1: eine perspektivische Darstellung eines Transport- und Lagerbehälters und jeweils in vergrößerter Darstellung
- Fig. 2: einen Vertikalschnitt des Auslaufbereichs des Behälters mit einer an den Auslaufstutzen des Innenbehälters angeschraubten Entnahmearmatur sowie
- Fig. 3: einen Teillängsschnitt des Auslaufstutzens des Innenbehälters.

Der als Ein- und Mehrwegbehälter einsetzbare Transport- und Lagerbehälter 1 für Flüssigkeiten weist als Hauptbauteile einen austauschbaren, quaderförmigen Innenbehälter 2 aus Polyethylen mit einer Stirnwand 3, einer Rückwand 4 und zwei Seitenwänden 5, 6, einem unteren als Ablaufboden ausgebildeten Boden 7, einem oberen Boden 8 mit einem durch einen Schraubdeckel 10 verschließbaren Einfüllstutzen 9 sowie einem an der Stirnwand 3 im Bereich des unteren Bodens 7 angeordneten Auslaufstutzen 11 zum Anschluß einer Entnahmearmatur, die als Klappenhahn 12 oder Kugelhahn ausgebildet ist, einen Außenmantel 13 aus sich kreuzenden senkrechten und waagrechten Gitterstäben 14, 15 aus Metall, ein palettenartiges Untergestell 16 mit einer flachen Bodenwanne 17 aus Blech, auf der der Innenbehälter 2 steht, sowie zwei Deckelstäbe 18 aus Metall zum Schutz des Innenbehälters 2 auf.

Stirnwand 3, Rückwand 4, Seitenwände 5, 6 sowie unterer und oberer Boden 7, 8 des aus einem Polyethylen hoher Dichte durch Extrusionsblasformen hergestellten Kunststoffinnenbehälters 2 bestehen aus einer Innenschicht 19, einer Mittelschicht 20 sowie einer elektrisch leitfähigen Außenschicht 21 mit einem Leitrußanteil. Die Dicke der Mittelschicht 20 beträgt 1 bis 2 Millimeter, vorzugsweise 1,2 Millimeter und die Stärke der Innen- und Außenschicht 19, 21 0,1 bis 0,5 Millimeter, vorzugsweise 0,2 Millimeter.

Für die Herstellung der Mittelschicht wird ein recyceltes Granulat oder Mahlgut aus reinem Polyethylen und/oder Polyethylen mit einem Leitrußanteil verwendet, und als Ausgangsmaterial für die Innen- und die Außenschicht 19, 21 dient ein neuwertiges Polyethylen-Granulat.

Der mit einem Außengewinde 22 versehene Auslaufstutzen 11 des Innenbehälters 2 ist mit dem Innenbehälterkörper 23 einteilig blasgeformt und das äußere zylindrische Ende 11a des eine elektrisch leitfähige Außenschicht 24 aufweisenden Auslaufstutzens 11 ist zu einem Innenring 11b mit einer ringförmigen, elektrisch leitfähigen Innenschicht 25 eingezogen, die zur elektrischen Erdung des Füllraumes 26 des Innenbehälters 2 mit dem in diesem befindlichen flüssigen Füllgut in Kontakt steht. Die Innenschicht 25 und die Außenschicht 24 des Auslaufstutzens 11 und die Außenschicht 21 des Innenbehälterkörpers 23 bilden eine homogene elektrisch leitfähige Schicht.

Das aus einem Polyethylen hoher Dichte hergestellte Hahngehäuse 27 des Klappenhahns 12 nimmt eine Klappenscheibe 28 zum Öffnen und Schließen der zentralen Durchflußöffnung 29 der Gehäusekammer 30 auf, die mit dem Einlaufkanal 31 des Einlaufstutzens 32 und dem Auslaufkanal 33 des Auslaufstutzens 34 des Hahngehäuses 27 in Verbindung steht. Die Klappenscheibe 28 ist exzentrisch an einer Drehwelle 35 befestigt, deren eines Ende 35a im Hahngehäuse 27 drehbar gelagert ist und deren anderes Ende 35b über einen Lagerstutzen 36 aus dem Hahngehäuse 27 nach außen vorsteht. Die Drehwelle 35 ist mittels Dichtringen 37 in dem Lagerstutzen 36 nach außen abgedichtet. Auf dem aus dem Hahngehäuse 27 herausragenden Ende 35b der Drehwelle 35 ist ein Handgriff 38 zum Öffnen und Schließen des Klappenhahns 12 angebracht.

Der Klappenhahn 12 ist mittels einer Überwurfmutter 39 aus Metall oder Kunststoff, die mit einem Originalitätsschutz 40 ausgestattet ist, an dem Auslaufstutzen 11 des Kunststoffinnenbehälters 2 des Transport- und Lagerbehälters 1 befestigt.

Beim Aufschrauben der unverlierbar auf dem Einlaufstutzen 32 des Hahngehäuses 27 sitzenden Überwurfmutter 39 auf den Auslaufstutzen 11 des Innenbehälters 2 des Transport- und Lagerbehälters 1 wird ein auf dem Einlaufstutzen 32 des Hahngehäuses 27 sitzender Dichtring 41 zwischen einem Bund 42 des Einlaufstutzens 32, an dem die Überwurfmutter 39 mit einem Ringansatz 43 angreift, und der Stirnfläche 44 des Auslaufstutzens 11 des Innenbehälters 2 eingespannt und damit eine flüssigkeitsdichte Verbindung zwischen dem Klappanhahn 12 und dem Innenbehälter 2 erreicht.

Das äußere Ende 45 des Auslaufstutzens 34 des Hahngehäuse 27 weist ein Außengewinde 46 zum Aufschrauben einer Schutzkappe 47 beim Transport und bei der Lagerung des Behälters und zur Befestigung eines Entleerschlauchs auf.

Der Polyethylen-Kunststoff hoher Dichte verleiht dem Hahngehäuse 27 eine begrenzte Elastizität, die eine dichte Schließstellung der Klappenscheibe 28 des Klappenhahns 12 durch eine elastische Aufweitung des Hahnsitzes des Hahngehäuses 27 in der Schließstellung der Klappenscheibe 28 ermöglicht.

Das flüssige Füllgut im Füllraum 26 des Innenbehälters 2 steht über Längsnuten 48 auf dem Außenumfang des in den Auslaufstutzen 11 des Innenbehälters 2 eingesetzten Einlaufstutzens 32 des Klappenhahns 12 mit der elektrisch leitfähigen Innenschicht 25 des Innenrings 11b des Auslaufstutzens 11 des Innenbehälters 2 in Kontakt.

Die Bodenwanne 17 des Untergestells 16 des Transport- und Lagerbehälters 1 steht mit einer bestimmten Bodenfreiheit auf Eck- und Mittelfüßen 49, 50 und einem Fußrahmen 51 oder Kufen, so daß die Bodenwanne 17 zum Transport des Behälters von vier Seiten von den Greifarmen eines Transportgerätes, z.B. eines Gabelstaplers, unterfahren werden kann. Die Füße 49, 50 und der Fußrahmen 51 bzw. die Kufen sind aus elektrisch leitfähigem Metall oder einem elektrisch leitfähigen Kunststoff, z.B. Polyethylen mit einem Leitrußanteil hergestellt, so daß der Kunststoffinnenbehälter 2 des Transport- und Lagerbehälters 1 eine äußere elektrische Erdung der Behälteroberfläche 52 und eine innere elektrische Erdung des Füllraumes 26 über die elektrisch leitfähige Außenschicht 21 des Innenbehälters 2 bzw. die elektrisch leitfähige Innen- und Außenschicht 25, 24 des Auslaufstutzens 11 und die elektrisch leitfähige Außenschicht 21 des Innenbehälters 2 sowie den Außenmantel 13 und das Untergestell besitzt und dadurch elektrische Ladungen, die an der Oberfläche 52 und an der Innenwand 53 des Innenbehälters 2 sowie im flüssigen Füllgut im Füllraum 26 des Innenbehälters auftreten, in den Boden abgeleitet werden.

## Patentansprüche

1. Transport- und Lagerbehälter für Flüssigkeiten, mit einem palettenartigen Untergestell aus elektrisch leitfähigem Metall oder einem elektrisch leitfähigen Kunststoff, einem auf dem Untergestell stehenden, austauschbaren, ein- oder mehrschichtigen Innenbehälter aus Kunststoff mit einer elektrisch leitfähigen Außenschicht zur elektrischen Erdung der Behälteraußenflächen, der als quaderförmiger oder kubischer Behälter mit vier Seitenwänden, einem unteren und einem oberen Boden, einem verschließbaren Einfüllstutzen am oberen Boden und einem an einer Seitenwand im Bereich des unteren Bodens angeordneten Auslaufstutzen zum Anschluß einer Entnahmearmatur ausgebildet ist, sowie mit einem den Innenbehälter umgebenden Außenmantel aus metallischen Gitterstäben oder aus Blech, **dadurch gekennzeichnet, daß** das äußere zylindrische Ende (11a) des mit einem Außengewinde (22) versehenen Auslaufstutzens (11), der mit dem Innenbehälterkörper (23) einteilig blasgeformt ist und eine elektrisch leitfähige Außenschicht (24) aufweist, zu einem Innenring (11b) mit einer ringförmigen, elektrisch leitfähigen Innenschicht (25) eingezogen ist, die mit dem flüssigen Füllgut zur elektrischen Erdung des Füllraumes (26) des Innenbehälters (2) in Kontakt steht, und daß die Innen- und die Außenschicht (25,24) des Auslaufstutzens (11) und die Außenschicht (21) des Innenbehälterkörpers (23) eine homogene elektrisch leitfähige Schicht zur inneren und äußeren elektrischen Erdung des Kunststoffinnenbehälters (2) bilden.

2. Behälter nach Anspruch 1, **gekennzeichnet durch** einen Dreischichtenaufbau des Innenbehälters (2).

3. Behälter nach Anspruch 2, **dadurch gekennzeichnet, daß** die Innenschicht (19) und die Außenschicht (21) des Innenbehälters (2) aus einem Polyethylen hoher Dichte bestehen, wobei als Ausgangsmaterial neuwertiges Granulat verwendet wird und die elektrisch leitfähige Außenschicht (21) einen Leitrußanteil enthält.

4. Behälter nach Anspruch 2 und 3, **dadurch gekennzeichnet, daß** die Mittelschicht (20) des Innenbehälters (2) aus einem Polyethylen hoher Dichte besteht, wobei als Ausgangsmaterial recyceltes Granulat oder Mahlgut aus reinem Polyethylen und/oder Polyethylen mit einem Leitrußanteil verwendet wird.

## Claims

1. Transport and storage container for liquids with a pallet-like substructure made of electrically conductive metal or an electrically conductive plastic, a replaceable, single- or multi-layer inside container standing on the substructure and made of plastic with an electrically conductive outer layer for electrical earthing of the outer surfaces of the container, said inside container being configured as a parallelepipedal or cubic container with four side walls, a lower and upper base, a sealable filler connection on the upper base and an outlet connection arranged on a side wall in the region of the lower base for connection to a drain valve, and also with an outer casing of metal lattice bars or sheet metal surrounding the inside container, **characterised in that** the outer cylindrical end (11a) of the outlet connection (11), which is provided with an external thread (22), is blow-moulded in one piece with the body (23) of the inside container and has an electrically conductive outer layer (24), is drawn in to an internal ring (11b) with a ring-shaped electrically conductive inner layer (25), which is in contact with the liquid filling material for electrical earthing of the filling chamber (26) of the inside container (2), and that the inner and outer layer (25, 24) of the outlet connection (11) and the outer layer (21) of the body (23) of the inside container form a homogeneous electrically conductive layer for the internal and external electrical earthing of the plastic inside container (2).

2. Container according to Claim 1, **characterised by** a triple-layer structure of the inside container (2).

3. Container according to Claim 2, **characterised in that** the inner layer (19) and the outer layer (21) of the inside container (2) are made of a high-density polyethylene, wherein new value granulate is used as starting material and the electrically conductive outer layer (21) contains a conductive carbon black component.

4. Container according to Claim 2 and 3, **characterised in that** the middle layer (20) of the inside container (2) is made of a high-density polyethylene.
wherein recycled granulate or ground material composed of pure polyethylene and/or polyethylene with a conductive carbon black component is used as starting material.

## Revendications

1. Cuve de transport et de stockage à liquide, comportant un support de type palette en métal électroconducteur ou en matière plastique électroconductrice, une cuve intérieure interchangeable en matière plastique posée sur le support, formée d'une ou de plusieurs couches et munie d'une couche extérieure électroconductrice destinée à mettre à la terre les surfaces extérieures de la cuve, la cuve étant conçue sous forme d'une cuve parallélépipédique ou cubique comportant quatre parois latérales, un fond et un plateau supérieur, un embout de remplissage pouvant être fermé sur le plateau supérieur et un embout d'écoulement placé sur une paroi latérale dans la zone du fond et destiné à raccorder une robinetterie de prélèvement et comportant aussi une enveloppe extérieure, en barres de treillis métalliques ou en tôle, qui entoure la cuve intérieure,
**caractérisé en ce que**
l'extrémité cylindrique (11 a) extérieure de l'embout d'écoulement (11) - muni d'un filetage extérieur (22), obtenu dans un moule de soufflage d'une seule pièce avec le corps de la cuve intérieure (23) et ayant une couche extérieure (24) électroconductrice - est étirée pour former une bague intérieure (11b) munie d'une couche intérieure (25) annulaire et électroconductrice qui est en contact avec le produit liquide de remplissage afin que la chambre de remplissage (26) de la cuve intérieure (2) soit mise à la terre et
la couche intérieure et la couche extérieure (25, 24) de l'embout d'écoulement (11) et la couche extérieure (21) du corps de la cuve intérieure (23) forment une couche homogène électroconductrice pour que la cuve intérieure en matière plastique (2) ait une mise à la terre électrique interne et externe.

2. Cuve selon la revendication 1, **caractérisé en ce que** la cuve intérieure (2) est constituée de trois couches.

3. Cuve selon la revendication 2, **caractérisé en ce que** la couche intérieure (19) et la couche extérieure (21) de la cuve intérieure (2) sont en polyéthylène à haute densité, le matériau initial utilisé étant un granulat neuf et la couche extérieure (21) électroconductrice contenant une proportion de noir de carbone conducteur.

4. Cuve selon la revendication 2 et 3, **caractérisé en ce que** la couche centrale (20) de la cuve intérieure (2) est en un polyéthylène à haute densité, le matériau initial utilisé étant un granulat recyclé ou un matériau broyé en polyéthylène pur et/ou en polyéthylène comportant une proportion de noir de carbone conducteur.
